# EUROPÄISCHE PATENTSCHRIFT

(11) **EP 0 597 867 B1**
(45) Veröffentlichungstag und Bekanntmachung des Hinweises auf die Patenterteilung: **25.01.1995**
(21) Anmeldenummer: 92913071.4
(22) Anmeldetag: 25.06.1992
(51) Int. Cl.: B65D 41/04

(54) **SCHRAUBKAPPE ZUM VERSCHLIESSEN EINER FLASCHE ODER DERGLEICHEN**
SCREW CAP FOR SEALING A BOTTLE OR THE LIKE
BOUCHON FILETE DE FERMETURE DE BOUTEILLES OU D'OBJETS SIMILAIRES

(30) Priorität: 09.08.1991 DE 4126418
(43) Veröffentlichungstag der Anmeldung: 25.05.1994
(73) Patentinhaber: Hertrampf, Michael, Dr., D-30989 Gehrden (DE)
(72) Erfinder: Hertrampf, Michael, Dr., D-30989 Gehrden (DE)
(74) Vertreter: Leine, Sigurd, Dipl.-Ing.
(86) Internationale Anmeldenummer: EP9201430
(87) Internationale Veröffentlichungsnummer: WO9302935

(56) Entgegenhaltungen:
- EP-A- 0 007 274
- WO-A-84/00505
- WO-A-90/10581

## Beschreibung

Die Erfindung betrifft eine Schraubkappe der im Oberbegriff des Anspruchs 1 genannten Art zum Verschließen einer Flasche oder dergleichen.

Durch DE-C-37 44 292 ist eine Schraubkappe bekannt, bei der der Anschlag zur definierten Anlage des Halteteils an dem Rand des Flaschenhalses in einem solchen radialen Bereich angeordnet ist, daß er beim Festschrauben an einer Stirnfläche des Flaschenhalses zur Anlage kommt. Da das Dichtteil ebenfalls an den Rand des Flaschenhalses, in der Regel weiter innen, anliegt, ist dadurch die gegenseitige Lage von Halteteil und Dichtteil genau definiert. Damit ist aber auch die Größe der Kraft definiert, mit der das Dichtteil gegen den Flaschenhals bzw. die dazwischen befindliche Dichtung gedrückt wird. Die Folge davon ist, daß auch der Druck genau bestimmt ist, bei dem die Dichtung bzw. das Dichtteil von dem Stirnrand des Flaschenrandes abhebt, das insgesamt gebildete Überdruckventil also öffnet.

Durch WO-A-90/10581 ist eine Schraubkappe der betreffenden Art bekannt, bei der an der Innenwandung des Halteteils ein Bremselement mit einer Auflaufflanke vorgesehen ist, das im Bereich der Schraubenlinie eines Außengewindes und einem Flaschenhals liegt und dazu dient, beim Auflaufen des Außengewindes auf das Bremselement die Aufschraubkräfte in eine radiale Kraftkomponente umzuwandeln und so das Bremselement zu überwinden und damit radial nach außen zu verdrängen. Dadurch soll der Stillstand der Schraubkappe mit einer Verzögerung herbeigeführt werden, um so ein Aufschrauben der Kappe auf die Behältermündung mit einem zu großen Drehmoment zu verhindern. Ein genauer Spalt zwischen dem Boden der Schraubkappe und dem Rand des Flaschenhalses läßt sich dadurch nicht erreichen.

Der Erfindung liegt die Aufgabe zugrunde, eine Schraubkappe der betreffenden Art zum Verschließen einer Flasche oder dergleichen zu schaffen, bei der die konstruktive Ausbildung des Anschlages erleichtert und ein genauer Abstand zwischen dem Boden der Schraubkappe und dem Stirnrand eines Flaschenhalses erreichbar ist.

Die der Erfindung zugrundeliegende Aufgabe wird durch die im Kennzeichen des Anspruchs 1 angegebene Lehre gelöst.

Der Grundgedanke dieser Lehre ist es, die Anschlagfläche an der Schraubkappe so anzuordnen, daß sie nicht an dem Stirnrand des Flaschenhalses zur Anlage kommt, sondern außerhalb davon an einem an der Außenwandung des Flaschenhalses vorgesehenen Anschlag. Dies wird dadurch erreicht, daß die Anschlagfläche an einer Innenwandung des zylindrischen Halteteiles in einer Ebene senkrecht zur Schraubachse angeordnet ist. Auf diese Weise kommt er im einfachsten Falle unmittelbar an dem dem Stirnrand des Flaschenhalses zugewandten, einen Gegenanschlag bildenden Ende des Schraubgewindes an der Außenwand des Flaschenhalses zur Anlage und bestimmt somit die Aufschraubtiefe der Schraubkappe und damit gleichzeitig den Abstand des Dichtteils von dem Stirnrand des Flaschenhalses. Aufgrund dieses genau bestimmten Abstandes ist es möglich, zwischen dem Dichtteil und dem Stirnrand des Flaschenhalses eine nachgiebige Dichtung anzuordnen, deren Zusammenpressung aufgrund des genau definierten Abstandes zwischen Dichtteil und Stirnrand des Flaschenhalses genau bestimmbar ist. Diese Dichtung ist dann in der Lage, ein Überdruckventil zu bilden. Übersteigt der Druck innerhalb der Flasche die Anlagekraft der zusammengepreßten Dichtung, so drückt sich diese etwas weiter zusammen, so daß ein kleiner Spalt gebildet ist, durch den der Überdruck entweichen kann.

Gemäß der Weiterbildung nach Anspruch 2 ist der Gegenanschlag durch eine an der Außenfläche des Flaschenhalses angeordnete ringförmige, umlaufende Anschlagfläche gebildet.

Natürlich ist es in allen Fällen möglich, das Dichtteil wie bei der DE-C-37 44 292 über ein elastisches Element mit dem Halteteil zu verbinden, so daß durch die erfindungsgemäße Anschlagfläche die Vorspanung des elastischen Elements und damit der Druck bestimmbar ist, bei dem Überdruck aus dem Inneren der Flasche entweicht.

Anhand der Zeichnung soll die Erfindung an einem Ausführungsbeispiel näher erläutert werden.
- Fig. 1: zeigt einen Schnitt durch ein Ausführungsbeispiel einer Schraubkappe gemäß der Erfindung und
- Fig. 2: zeigt die Schraubkappe gemäß Fig. 1, aufgeschraubt auf den Hals einer teilweise dargestellten Flasche.

Die in Fig. 1 im Schnitt dargestellte Schraubkappe besteht aus einem zylindrischen Halteteil 1, auf dessen Innenwandung sich ein Innengewinde 2 befindet. Der Boden der Schraubkappe bildet ein Dichtteil 3, an dessen Innenwandung 4 eine nachgiebige Dichtung 5, beispielsweise aus Schaumstoff bestimmter Zusammendrückbarkeit, anliegt, vorzugsweise dort durch Kleben, Einpressen oder dergleichen gehalten ist.

An dem dem Boden 4 des Dichtteils 3 zugewandten Ende des Innengewindes 2 ist eine ringförmige Anschlagfläche 6 gebildet, die in Aufschraubrichtung gerichtet ist und als Anschlag beim Aufschrauben wirkt, wie das näher in Fig. 2 ersichtlich wird.

In Fig. 2 ist die Schraubkappe auf ein Außengewinde 7 eines nur teilweise dargestellten Flaschenhalses 8 aufgeschraubt. Es ist zu erkennen, daß die Anschlagfläche 6 auf dem letzten, einer Stirnkante 9 des Flaschenhalses 8 am nächsten liegenden Gewindegangteil 10 anliegt. Dadurch ist die Aufschraubtiefe der Schraubkappe begrenzt und genau definiert. Gleichzeitig ist dadurch der Spalt zwischen der Stirnfläche 9 des Flaschenhalses 8 und dem Boden 4 des Dichtteils 3 definiert. In diesem Spalt befindet sich die Dichtung 5, die aus zusammendrückbarem Material besteht. Durch entsprechende Bemessung der Dicke der Dichtung 5 und/oder die Bemessung des Spalts zwischen der Stirnfläche 9 und dem Boden 4 ist genau die Kraft bestimmt, auch nach wiederholtem Aufschrauben, mit der die Dichtung 5 zusammengepreßt ist und auf der Stirnfläche 9 aufliegt. Diese Auflagekraft ist aber gleichzeitig maßgebend für den Druck, bei dessen Übersteigen ein Überdruck aus dem Inneren der Flasche entweicht.

## Patentansprüche

1. Schraubkappe zum Verschließen einer Flasche oder dergleichen
- mit einem im wesentlichen zylindrischen Halteteil (1) mit einem auf ein Außengewinde (7) eines Flaschenhalses (8) aufschraubbaren Innengewinde (2),
- mit einem im wesentlichen den Boden der Schraubkappe bildenden Dichtteil (3) und
- mit einer an einer Innenwandung des zylindrischen Halteteiles (1) angeordneten Anschlagfläche (6) zur definierten Anlage des Halteteils (1) an einer Anschlagkante des Flaschenhalses (8),
**dadurch gekennzeichnet**, daß die Anschlagfläche (6) in einer Ebene senkrecht zur Schraubachse verläuft.

2. Schraubkappe nach Anspruch 1, **dadurch gekennzeichnet**, daß die Anschlagfläche (6) ringförmig ist.

3. Schraubkappe nach Anspruch 1, **dadurch gekennzeichnet**, daß die Anschlagfläche (6) im Bereich einer seitlich an dem Flaschenhals (8) verlaufenden Anschlagkante oder des Außengewindes (10) des Flaschenhalses verläuft.

4. Schraubkappe nach Anspruch 1, **dadurch gekennzeichnet**, daß die Anschlagfläche durch den freien Rand des zylindrischen Halteteiles gebildet ist.

## Claims

1. A screw cap for closing a bottle or the like,
- having an essentially cylindrical part (1) for holding it, which has an internal thread (2) which may be screwed onto a thread (7) on the outside of the neck (8) of a bottle;
- having a sealing part (3) forming essentially the base of the screw cap; and
- having a stop area (6) arranged on an inner wall of the cylindrical holding part (1) for a definite fit of the holding part (1) against a stop edge on the neck of the bottle;
characterized in that the stop area (6) runs in a plane perpendicular to the axis of the screw.

2. A screw cap as in Claim 1, characterized in that the stop area (6) is annular.

3. A screw cap as in Claim 1, characterized in that the stop area (6) runs in the region of a stop edge running at the side of the neck (8) of the bottle or of the thread (10) on the outside of the neck of the bottle.

4. A screw cap as in Claim 1, characterized in that the stop area (6) is formed by the free end of the cylindrical holding part.

## Revendications

1. Bouchon fileté pour la fermeture d'une bouteille ou similaire
- avec une partie de maintien (1) essentiellement cylindrique avec un taraudage (2) pouvant être vissé sur un filetage (7) d'un col de bouteille (8),
- avec une partie d'étanchéité (3) formant essentiellement le fond du bouchon fileté et,
- avec une surface de butée (6) disposée à une paroi intérieure de la partie de maintien cylindrique (1) pour un appui défini de la partie de maintien (1) sur une arête de butée du col de bouteille (8),
caractérisé en ce que la surface de butée (6) s'étend dans un plan perpendiculaire à l'axe de vissage.

2. Bouchon fileté selon la revendication 1,
caractérisé en ce que la surface de butée (6) est annulaire.

3. Bouchon fileté selon la revendication 1,
caractérisé en ce que la surface de butée (6) s'étend dans la zone d'une arête de butée s'étendant latéralement sur le col de bouteille (8) ou du filetage (10) du col de bouteille.

4. Bouchon fileté selon la revendication 1,
caractérisé en ce que la surface de butée est formée par le bord libre de la partie de maintien cylindrique.
